# EUROPÄISCHE PATENTSCHRIFT

(11) **EP 0 487 907 B1**
(45) Veröffentlichungstag und Bekanntmachung des Hinweises auf die Patenterteilung: **08.02.1995**
(21) Anmeldenummer: 91118308.5
(22) Anmeldetag: 28.10.1991
(51) Int. Cl.: B65H 19/12, B21C 47/24

(54) **Positioniervorrichtung für auf eine Haspeltrommel aufzu- steckende Bunde, insbesondere aus Metallband**
Positioning device for feeding coils, particularly of metal strip, on a un-coiler
Dispositif de positionnement pour mettre des bobines, en particulier de bande métallique, sur un mandrin de dévidage

(30) Priorität: 27.11.1990 DE 4037671
(43) Veröffentlichungstag der Anmeldung: 03.06.1992
(73) Patentinhaber: SUNDWIGER EISENHÜTTE MASCHINENFABRIK GmbH & CO., D-58675 Hemer (DE)
(72) Erfinder: Berger, Bernd, Dr.-Ing., W-4044 Kaarst 2 (DE); Benfer, Manfred, W-5860 Iserlohn (DE)
(74) Vertreter: Cohausz & Florack Patentanwälte

(56) Entgegenhaltungen:
- WO-A-89/08598
- DE-U- 8 501 277
- PATENT ABSTRACTS OF JAPAN vol. 12, no. 73 (M-674)(2920) 8. März 1988& JP-A-62 215 451 (YASKAWA ELECTRIC MFG CO LTD) 22. September 1987
- PATENT ABSTRACTS OF JAPAN vol. 12, no. 164 (M-698)(3011) 18. Mai 1988 & JP-A-62 280 151 (MITSUBISHI HEAVY IND. LTD.) 5. Dezember 1987

## Beschreibung

Die Erfindung bezieht sich auf eine Positioniervorrichtung für auf eine Haspeltrommel aufzusteckende Bunde, insbesondere aus Metallband, bestehend aus einem Hubwagen für das Bund und einer Meßeinrichtung zur Erfassung der Position des inneren Bunddurchmessers, deren Meßwerte eine Steuereinrichtung zur Höhenverstellung und zum Verfahren des Hubwagens relativ zur Haspeltrommel verwertet.

Eine Positioniervorrichtung gemäß den Oberbegriff des Anspruchs 1 ist aus dem Dokument WO-A-8 908 598 bekannt.

Um ein von einem Hubwagen getragenes Bund auf eine Haspeltrommel aufstecken zu können, ist es notwendig, das Bund mittels des Hubwagens in eine Höhenposition zu bringen, in der die Position des Innendurchmessers des Bundes mit derjenigen der Haspeltrommel übereinstimmt. Zur Automatisierung dieses Vorgangs ist es bekannt, die Höhenposition des inneren Durchmessers des Bundes entweder direkt mittels eines den Innendurchmesser am unteren und oberen Scheitelpunkt erfassenden Fühlers oder mittelbar über den Außendurchmesser des Bundes durch Erfassung des oberen Scheitelpunktes zu ermitteln. In Abhängigkeit von diesem Meßergebnis erfolgt dann die Beaufschlagung der Steuereinrichtung für den Hubwagen. Die Ansteuerung des Hubwagens in Abhängigkeit von diesen Meßwerten reicht aber erfahrungsgemäß nicht aus, um den Bund ohne Kollision mit der Haspeltrommel zu positionieren. Ursache für eine solche Kollision kann sein, daß bei der mittelbaren Erfassung der Position des Innendurchmessers über den Außendurchmesser der Innendurchmesser zum Außendurchmesser exzentrisch liegt. Bei unmittelbarer Erfassung des Innendurchmessers an diametral gegenüberliegenden Punkten kann es zu Kollisionen kommen, weil der Innendurchmesser oval verformt ist und/oder die innere Windung mit dem Bandanfang seitlich nach innen hineinragt und/oder der Innendurchmesser zur Seite exzentrisch versetzt ist. Ein weiterer Fehler beim Aufstecken des Bundes kann darin bestehen, daß der Bandanfang bzw. die Bandzunge nicht in die dafür auf der Haspel vorgesehene Ausnehmung gelangt. Das führt beim Spreizen der Haspeltrommel dazu, daß das Bund auf der Haspeltrommel exzentrisch sitzt, was beim Ablaufen des Bundes von der Haspeltrommel zu Bandzugsschwankungen führen kann.

Der Erfindung liegt die Aufgabe zugrunde, eine Positioniervorrichtung für auf eine Haspeltrommel aufzusteckende Bunde zu schaffen, die ein störungsfries Aufstecken der Bunde auf die Haspeltrommel gewährleistet.

Diese Aufgabe wird dadurch gelöst, daß die Meßvorrichtung einen 360° messenden, die innere Kontur des Bundes erfassenden Meßkopf aufweist und die Steuereinrichtung aus einem Vergleich dieser Kontur mit den entsprechenden Werten für die Haspeltrommel Stellglieder für die Höhenverstellung des Hubwagens und/oder die Seitenversetzung des Bundes auf dem Hubwagen und/oder die relative Verdrehung zwischen dem Bund und der Haspeltrommel beaufschlagt.

Bei der erfindungsgemäßen Positioniervorrichtung wird der Innendurchmesser des Bundes über den gesamten Umfang erfaßt, so daß durch Vergleich mit den entsprechenden Werten für die Haspeltrommel festgestellt werden kann, ob genügend Spiel zwischen dem inneren Durchmesser des Bundes und der Haspeltrommel über den gesamten Umfang für ein störungsfreies Aufstecken besteht oder nicht. Im Falle, daß Überschneidungen in den Konturen festgestellt werden, kann durch die verschiedenen Stellbewegungen das Bund so positioniert werden, daß die Überschneidungen entfallen. Je nach Art der Kontur und Überschneidung läßt sich die Korrektur mit einem oder mehreren Stellvorgängen vornehmen.

Sofern gefordert wird, daß das Bund in einer bestimmten axialen Position auf der Haspeltrommel positioniert werden soll, läßt sich dies nach einer Ausgestaltung der Erfindung leicht dadurch verwirklichen, daß zur Erfassung der Lage des Bundes auf dem Hubwagen der Meßkopf in Richtung der Bundachse verstellbar ist und die Steuereinrichtung in Abhängigkeit von diesen Meßwerten den Verfahrweg des Hubwagens bestimmt. Um Meßfehler bei der Erfassung der axialen Position des Bundes auf dem Hubwagen auszuschließen, die ihre Ursache in einer Versetzung der einzelnen Lagen haben können, kann der Meßkopf zur Erfassung der Stirnseite des Bundes eingerichtet und radial zum Bund verstellbar sein. Über die auf diese Art und Weise gefundenen Abstandswerte läßt sich eine eventuelle axiale Versetzung des Bundes feststellen und bei der Bestimmung des Verfahrweges berücksichtigen.

Im folgenden wird die Erfindung anhand einer ein Ausführungsbeispiel darstellenden Zeichnung näher erläutert. Im einzelnen zeigen:
- Figur 1: eine Positioniervorrichtung teilweise in Seitenansicht und teilweise im Schnitt nach der Linie II - II der Figur 2,
- Figur 2: die Positioniervorrichtung gemäß Figur 1 in Vorderansicht und im Schnitt nach Linie I - I der Figur 1,
- Figur 3: ein Diagramm des Meßwertes der Innenkontur des Bundes gemäß Figur 1 und 2,
- Figur 4: den Gegenstand gemaß Figur 1 in gleicher Darstellung mit einem im Durchmesser kleineren Bund,
- Figur 5: den Gegenstand gemäß Figur 4 in der Darstellung der Figur 2,
- Figur 6: ein Diagramm für den Meßwert der Innenkontur des Bundes gemäß Figur 4,
- Figur 7-11: die Positioniervorrichtung gemäß Figur 1 mit einem höhen- und seitenverstellbaren Meßkopf in verschiedenen Meßpositionen,
- Figur 12-14: die Positioniervorrichtung gemaß Figur 1 mit einem höhen- und seitenverstellbsren Meßkopf in zur Figur 1-11 abgewandelter Ausführung in verschiedenen Meßpositionen,
- Figur 15: ein Diagramm für den Meßwert der Innenkontur eines Bundes entsprechend Figur 14.

Um ein Bund 1 auf eine Haspeltrommel 2 aufzuschieben, ist ein Hubwagen 3 vorgesehen, der auf Schienen zwischen einer in Figur 1 rechts dargestellten Aufnahmeposition und einer in Figur 1 links dargestellten Übergabeposition verfahrbar ist. Der Hubwagen 3 ist mit einem höhen- und seitenverstellbaren, rinnenförmigen Tragelement 5 ausgestattet, auf dem das Bund 1 beim Verfahren ruht.

In der Aufnahmeposition des Hubwagens 3 sind auf beiden Seiten parallel zueinander angeordnete Rollen 6,7 als Stütz- und Zentrierelemente für das Bund 1 vorgesehen. Bei abgesenktem Tragelement 5 ist es möglich, mit diesen Rollen 6,7 das Bund 1 zu verdrehen.

Durch das Zusammenspiel von höhen- und seitenverstellbarem Tragelement 5 und den Rollen 6,7 läßt sich also das Bund 1 in zwei Achsen und um die dritte Achse ausrichten.

Auf einer Schiene 8 ist ein Schlitten 9 mittels eines Antriebes 10 verfahrbar. Der Schlitten 9 trägt an einem Arm 11 eine Meßeinrichtung 12 mit einem rotierenden Meßkopf 13. Der Meßkopf 13 umfaßt einen Abstandsfühler 13a. Wie aus Figur 1 ersichtlich, kann der Meßkopf 13 mittels des angetriebenen Schlittens 9 in die innere Öffnung des Bundes 1 gefahren werden. Mittels des Meßkopfes 13 läßt sich dann die innere Kontur des Bundes 1 erfassen. Dabei wird auch eine nach innen abstehende Bandzunge 14 erfaßt. In Figur 3 ist das Diagramm der so erfaßten Innenkontur wiedergegeben. Das Diagramm zeigt, daß sich die Bandzunge 14 bei etwa 300° befindet. Da das Diagramm im übrigen einen konstanten Wert liefert, ist die Figur zentrisch zum Meßkopf und kreisförmig.

Dieses Meßergebnis wird an die Steuereinrichtung geliefert, die es mit der Position der Haspeltrommel 2 vergleicht. Da die mittige Öffnung des Bundes 1 bereits zentriert ist, kommen nur noch eine Höhenpositionierung und eventuell eine Verdrehung des Bundes im Hinblick auf eine Ausnehmung am Umfang der Haspeltrommel 2 für die Bandzunge 14 in Betracht.

Das Ausführungsbeispiel der Figuren 4 und 5 unterscheidet sich von dem der Figuren 1 und 2 nur darin, daß das Bund 1' einen kleineren Außendurchmesser hat. Das führt dazu, daß der Innendurchmesser des Bundes 1' gegenüber dem festpositionierten Meßkopf 12 exzentrisch liegt. Dies kommt auch im Diagramm der Figur 6 zum Ausdruck. Durch Vergleich der Werte 0°/360° und 180° läßt sich die Exzentrizität ermitteln, sodaß in Abhängigkeit von dieser Exzentrizität der Hubwagen 3 so weit angehoben werden kann, bis die mittige Öffnung zentrisch liegt. Bei einer erneuten Messung würde das Diagramm der Figur 3 gemessen werden.

Durch die Höhen-, Seiten- und Drehpositionierung des Bundes 1 läßt sich erreichen, daß beim Verfahren des Hubwagens 3 in Richtung der Haspeltrommel 2 das Bund 1 ohne Kollision auf die Haspeltrommel 2 gesteckt werden kann. Um auch axial das Bund auf der Haspeltrommel 2 wunschgemäß positionieren zu können, ist es erforderlich, weitere Messungen am Bund 1 vorzunehmen.

In den Figuren 7 bis 11 ist dargestellt, daß die Meßeinrichtung 12 mit dem Meßkopf 13 höhenverstellbar und axial über das Bund 1 verfahrbar ist. Aus der Anfangsstellung der Figur 7 wird der Meßkopf 13 axial verfahren. Bei diesem Verfahren liefert ein im Antrieb 10 integrierter Wegmesser entsprechende Meßwerte an die Steuereinrichtung. Der Verfahrweg beginnt aus der in Figur 7 dargestellten Anfangsstellung. Ein erstes Signal wird geliefert, wenn der Abstandsfühler 13a auf die vordere Kante des Bundes 1 auftrifft, das ist die Position in Figur 8. Der bis dahin zurückgelegte Weg wird festgehalten, weil er Aufschluß über die Lage des Bundes 1 auf dem Hubwagen 3 gibt. Ein zweites Signal wird geliefert, wenn der Abstandsfühler 13a die hintere Kante des Bundes 1 verläßt. Der Wert zwischen diesen beiden Signalen ist die Bundbreite b. Über die auf diese Art und Weise erfaßten beiden Signale kann die Steuereinrichtung den Verfahrweg des in beliebiger axialer Stellung auf dem Hubwagen 3 abgesetzten Bundes 1 bestimmen, damit das Bund in einer bestimmten gewünschten axialen Position auf der Haspeltrommel 2 aufgesteckt wird.

Nachdem die axiale Lage des Bundes 1 auf dem Hubwagen 3 und die Breite des Bundes 1 erfaßt worden ist, wird der Meßkopf 12 in die Stellung zur Erfassung der inneren Kontur des Bundes 1 verfahren, wie in Figur 11 dargestellt ist. Für diese Positionierung werden die zuvor erfaßten Meßwerte herangezogen. Da der Meßkopf 13 den Abstandsfühler 13a aufweist, erfaßt er auch den Abstand h₁ vom Scheitel des Bundes 1. Unter Berücksichtigung seines bekannten Abstandes h₄ vom Tragelement 5 läßt sich in der Meßeinrichtung 12 der Abstand hₘ ermitteln, um den Meßkopf 13 auf mittige Position zu fahren, wie in Figur 11 dargestellt ist. Diese Position stimmt mit der in Figur 1 überein.

Der Meßkopf 13 kann, wie in den Figuren 12 bis 14 dargestellt ist, mit einem weiteren, stirnseitig angeordneten Abstandsfühler 13b ausgestattet sein. Mit diesem Abstandsfühler 13b läßt sich die Stirnseite des Bundes 1 erfassen. Diese Messung dient dazu, eventuelle axiale Versetzungen der einzelnen Lagen des Bundes 1 zu erfassen, sie kann aber auch dazu dienen, den oberen und unteren Scheitelpunkt der inneren Öffnung zu erfassen. Die Erfassung einer eventuellen Lagenversetzung ist in Verbindung mit der Erfassung der Breite b wichtig. Wenn nämlich die äußeren Lagen gegeneinander axial versetzt sind, stellt der die Breite erfassende Abstandsfühler 13a nicht die wirkliche Breite, sondern eine größere Breite fest. Über die Erfassung der Stirnseite läßt sich dieses falsche Meßergebnis korrigieren, so daß im Ergebnis das Bund 1 axial richtig auf der Haspeltrommel 2 positioniert werden kann.

Mit den vom stirnseitigen Abstandsfühler 13b gelieferten Meßwerten h₂ und h₃ für den oberen und unteren Scheitelpunkt läßt sich aber auch der Positionswert hₘ für den Meßkopf 13 zur Erfassung der inneren Kontur ermitteln, so daß bei kreisförmiger, nicht seitenversetzter Kontur die Meßeinrichtung ein Diagramm entsprechend Figur 15 feststellt.

## Patentansprüche

1. Positioniervorrichtung für auf eine Haspeltrommel (2) aufzusteckende Bunde (1), insbesondere aus Metallband, bestehend aus einem Hubwagen (3) für das Bund (1) und einer Meßeinrichtung (12) zur Erfassung der Position des inneren Bunddurchmessers, deren Meßwerte eine Steuereinrichtung zur Höhenverstellung und zum Verfahren des Hubwagens (2) relativ zur Haspeltrommel (2) verwertet, **dadurch gekennzeichnet,** daß die Meßeinrichtung (12) einen 360° messenden, die innere Kontur des Bundes (1) erfassenden Meßkopf (13) aufweist und die Steuereinrichtung aus einem Vergleich dieser Kontur mit entsprechenden Werten für die Haspeltrommel (2) Stellglieder für die Höhenverstellung des Hubwagens (3) und/oder die Seitenversetzung des auf dem Hubwagen (3) ruhenden Bundes (1) und/oder die relative Verdrehung zwischen dem Bund (1) und der Haspeltrommel (2) beaufschlagt.

2. Positioniervorrichtung nach Anspruch 1, **dadurch gekennzeichnet,** daß zur Erfassung der Lage des Bundes (1) auf dem Hubwagen (3) und der Breite des Bundes (1) der Meßkopf (13) in Richtung der Bundachse verstellbar ist und die Steuereinrichtung in Abhängigkeit von diesen Meßwerten den Verfahrweg des Hubwagens bestimmt.

3. Positioniervorrichtung nach Anspruch 1 oder 2, **dadurch gekennzeichnet,** daß der Meßkopf (13) zur Erfassung der Stirnseite des Bundes (1) eingerichtet und radial zum Bund (1) verstellbar ist.

## Claims

1. A positioning device for coils (1), more particularly of metal strip, to be applied to a coiling drum (2), comprising a lifting carriage (3) for the coil (1) and a measuring device (12) for determining the position of the internal coil diameter, whose measured values are used by a control device for the vertical adjustment and movement of the lifting carriage (3) in relation to the coiling drum (2), characterized in that the measuring device (12) has a measuring head (13) measuring through 360° and determining the internal contour of the coil (1), and on the basis of a comparison of said contour with corresponding values for the coiling drum (2), the control device actuates positioning members for the vertical adjustment of the lifting carriage (3) and/or the lateral offsetting of the coil (1) resting on the lifting carriage (3) and/or the relative rotation between the coil (1) and the coiling drum (2).

2. A positioning device according to claim 1, characterized in that to determine the position of the coil (1) on the lifting carriage (3) and the width of the coil (1), the measuring head (13) can be adjusted in the direction of the coil axis, and in dependence on these measured values the control device determines the path travelled by the lifting carriage.

3. A positioning device according to claims 1 or 2, characterized in that the measuring head (13) is adapted to determine the end face of the coil (1) and can be adjusted radially in relation to the coil (1).

## Revendications

1. Dispositif de positionnement pour une bobine (1), notamment pour une bobine de bande métallique, destinée à être emmanchée sur un tambour (2) de bobineuse, composé d'un chariot élévateur (3) pour la bobine (1) et d'un dispositif (12) de mesure destiné à capter la position du diamètre intérieur de la bobine, dont les valeurs de mesure sont exploitées par un dispositif de commande en vue d'effectuer le réglage en hauteur et le déplacement du chariot élévateur (3) par rapport au tambour de bobineuse (2),
caractérisé en ce que le dispositif de mesure (12) comporte une tête de mesure (13) balayant 360°, relevant le contour intérieur de la bobine (1), et en ce que le dispositif de commande commande, sur la base d'une comparaison entre ce contour et des valeurs correspondantes du tambour de bobineuse (2), des éléments de réglage assurant le déplacement vertical du chariot élévateur (3) et/ou le déplacement latéral de la bobine (1) reposant sur le chariot élévateur (3) et/ou la rotation relative de la bobine (1) par rapport au tambour de bobineuse (2).

2. Dispositif de positionnement selon la revendication 1, caractérisé en ce qu'en vue de déterminer la position de la bobine (1) sur le chariot élévateur (3) et la largeur de la bobine (1), la tête de mesure (13) est mobile dans le sens de l'axe de la bobine, et en ce que le dispositif de commande détermine la distance de déplacement du chariot élévateur en fonction de ces valeurs de mesure.

3. Dispositif de positionnement selon la revendication 1 ou 2, caractérisé en ce que la tête de mesure (13) est aménagée pour détecter la face frontale de la bobine (1) et est, à cette fin, radialement mobile par rapport à la bobine (1).
